# DEMANDE DE BREVET EUROPEEN

(11) **EP 1 895 477 A1**
(43) Date de publication de la demande: **05.03.2008**
(21) Numéro de dépôt: 07114865.4
(22) Date de dépôt: 23.08.2007
(51) Int. Cl.: G07B 17/00

(54) **Ligne d'insertion d'enveloppes à haute cadence intégrant une machine à affranchir**

(30) Priorité: 31.08.2006 FR 0653525
(71) Demandeur: NEOPOST TECHNOLOGIES, 92220 Bagneux (FR)
(72) Inventeur: Pillard, Romain, NEMOURS 77140 (FR); Vaissière, Véronique, PALAISEAU 91120 (FR)
(74) Mandataire: David, Alain

(57) **Abrégé**

Ensemble constitué par une ligne d'insertion (10) d'enveloppes (12) à haute cadence à l'extrémité de laquelle est disposée une machine à affranchir à jet d'encre (14) destinée à coopérer avec cette ligne d'insertion d'enveloppes à haute cadence, la machine à affranchir à jet d'encre comportant un dispositif de signalisation visuelle comprenant, fixé sur un mat (16) s'élevant au dessus de la machine à affranchir à jet d'encre, un feu de signalisation ayant au moins trois couleurs distinctes (18, 20, 22), chaque couleur correspondant à un état de fonctionnement déterminé par lequel passe successivement la machine à affranchir.

## Description

### Domaine de l'invention

La présente invention se rapporte au domaine du traitement de courrier et elle concerne plus particulièrement une ligne d'insertion d'enveloppes à haute cadence à l'extrémité de laquelle est disposée une machine à affranchir à jet d'encre.

### Art antérieur

Les inséreuses à haute ou très haute cadence, c'est-à-dire pouvant traiter plus de 15000 enveloppes par heure, sont bien connues et sont employées essentiellement par les « routeurs » qui assurent des envois de courrier en très grand nombre pour des administrations ou des grandes entreprises, notamment de vente par correspondance.

Généralement à l'extrémité de la ligne d'insertion d'enveloppes qui peut s'étendre sur plus de cinq mètres, il est prévu une machine à affranchir pour imprimer une marque postale sur chaque enveloppe. Or, les machines à affranchir actuelles du type à jet d'encre imposent des opérations de maintenance préventive régulières pour éviter l'arrêt de la machine qu'entraînerait une opération de maintenance corrective. Notamment, il est prévu un nettoyage fréquent des têtes d'impression pour ne pas dégrader la qualité d'impression de ces marques postales. A chaque nettoyage, il est donc nécessaire d'arrêter la machine à affranchir et donc aussi de stopper la ligne d'insertion. Cette contrainte n'existait pas avec les machines à affranchir mécaniques de l'art antérieur sur lesquelles les interventions d'un opérateur étaient rares et les pertes de productivité, du fait de l'arrêt de la ligne d'insertion, dès lors très limitées.

En outre, également pour des questions de productivité, il ne peut être envisagé d'affecter un opérateur spécifique à la machine à affranchir. C'est donc l'opérateur chargé du suivi des opérations d'insertion qui bien qu'éloigné de la machine à affranchir devra intervenir sur celle-ci et cette intervention ne doit pas engendrer pour lui de contraintes déraisonnables et notamment ne pas l'obliger à se rapprocher constamment de la machine à affranchir.

### Objet et définition de l'invention

La présente invention a donc pour objet une ligne d'insertion d'enveloppes à haute cadence associée à une machine affranchir qui permette de limiter au maximum l'intervention de l'opérateur de la ligne d'insertion ou si nécessaire de la faciliter. Un but de l'invention est aussi de rendre les fonctionnements de la ligne d'insertion et de la machine à affranchir compatibles entre eux et dans la mesure du possible en limiter les arrêts.

Ces buts sont atteints par un ensemble constitué par une ligne d'insertion d'enveloppes à haute cadence à l'extrémité de laquelle est disposée une machine à affranchir destinée à coopérer avec ladite ligne d'insertion d'enveloppes à haute cadence, caractérisée en ce que ladite machine à affranchir à jet d'encre comporte un dispositif de signalisation visuelle comprenant, fixé sur un mat s'élevant au dessus de la machine à affranchir, un feu de signalisation ayant au moins trois couleurs distinctes, chaque couleur correspondant à un état de fonctionnement déterminé par lequel passe successivement la machine à affranchir.

Ainsi, avec cette configuration particulière de l'ensemble ligne d'insertion/machine à affranchir, l'opérateur de la ligne d'insertion qui travail généralement avec un casque anti-bruit comme la réglementation l'y oblige, est informé simplement et très rapidement de l'imminence de l'arrêt de la machine à affranchir et peut de part la visualisation haute offerte anticiper sur la conduite à mener et agir en conséquence sur la ligne d'insertion ou la machine à affranchir de manière à corriger le défaut ou à tout le moins prendre les mesures nécessaires pour éviter tout état préjudiciable pour l'ensemble.

De préférence, ledit mat constitue un périphérique de la machine à affranchir et l'une desdites couleurs correspond à un état d'arrêt imminent de la machine a affranchir. C'est le cas notamment avant d'effectuer un nettoyage ou un changement des têtes d'impression ou encore un remplissage du réservoir d'encre.

Avantageusement, le passage d'une couleur à une autre peut être effectué sur la base d'un compteur du nombre d'enveloppes affranchies ou sur la base d'une temporisation.

La présente invention concerne également un périphérique de machine à affranchir, avantageusement du type « plug and play », constituant un dispositif de signalisation visuelle comprenant, fixé sur un mat s'élevant au dessus de la machine à affranchir à laquelle il est destiné à être raccordé, un feu de signalisation ayant au moins trois couleurs distinctes, chaque couleur correspondant à un état de fonctionnement déterminé par lequel passe successivement la machine à affranchir.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue en perspective d'une ligne d'insertion incorporant une machine à affranchir selon l'invention, et
- la figure 2 est un graphe illustrant les différents états de fonctionnement de la machine à affranchir de la figure 1.

### Description détaillée d'un mode de réalisation préférentiel

La figure 1 illustre une ligne d'insertion d'enveloppes à haute cadence incorporant une machine à affranchir selon l'invention.

L'ensemble d'insertion 10 est alimenté par un paquet d'enveloppes 12 et présente une structure classique qui ne nécessite pas de commentaires détaillés. Dans chaque enveloppe seront insérés un ou plusieurs documents (non représentés), éventuellement après pliage de certains d'entre eux. A l'extrémité de cet ensemble d'insertion est disposée une machine à affranchir 14 qui conformément à l'invention est munie d'un dispositif spécifique de signalisation visuelle qui constitue un périphérique de cette machine, à l'image d'une balance postale par exemple, et est donc relié à cette machine via un connecteur d'entrée/sortie de celle-ci. Plus particulièrement, ce périphérique peut être du type «on branche et cela marche (plug and play) » et donc être mis en place ou retiré sans interrompre le fonctionnement de la machine à affranchir.

Ce dispositif de signalisation visuelle est constitué par un mât 16 dont une partie supérieure s'élève au dessus de la machine à affranchir et comporte de façon superposée trois feux de signalisation de couleurs différentes, avantageusement un feu rouge 18, un feu orange 20 et un feu vert 22, chaque feu représentant un état de fonctionnement particulier de la machine à affranchir ainsi qu'il sera décrit plus avant. Ce mât est alimenté en énergie directement depuis un réseau externe d'alimentation, typiquement le réseau d'alimentation monophasé ou triphasé (non représenté), ou bien encore depuis la machine à affranchir. La commande successive des feux de signalisation est quant à elle assurée depuis la machine à affranchir sur la base d'informations délivrées par cette machine et concernant certains de ses états de fonctionnement.

La figure 2 est un graphe illustrant le fonctionnement des feux de signalisation selon l'état de la machine à affranchir. Comme il est connu, les blocs représentent des états successifs de la machine et les tirets entre blocs des évènements devant se produire pour passer d'un état à un autre.

La machine à affranchir étant initialement à l'arrêt 100 l'action sur un bouton de démarrage 102 va entraîner le passage dans un état 104 correspondant à la mise en route de la motorisation et à l'allumage du feu de signalisation vert ainsi, de préférence, qu'à la mise en route de l'ensemble d'insertion. Au premier front avant d'une enveloppe (évènement 106), la machine va passer dans un état de fonctionnement 108 dans lequel l'impression pourra être effectuée et elle restera dans cet état tant qu'un nombre prédéterminé N d'enveloppes n'aura pas été imprimées (événement 110). Dans cet état, le feu de signalisation reste au vert. Une fois ce nombre atteint (évènement 112 réalisé), la machine va passer dans un état 114 correspondant à un nettoyage imminent des têtes d'impression signalé par le feu de signalisation orange. Le passage du feu de signalisation du vert à l'orange permet à l'opérateur, en lui signalant l'imminence de l'opération de nettoyage des têtes d'impression, de commander l'arrêt de l'ensemble d'insertion 10 et donc d'éviter tout bourrage au niveau de la machine à affranchir 14 du fait d'un arrêt trop tardif. Après l'écoulement d'une temporisation T (ou tout autre évènement d'une durée équivalente comme l'affranchissement d'un nombre k d'enveloppes) (événement 116) suffisante pour que l'opérateur puisse procéder à son opération d'arrêt dès l'allumage du feu de signalisation orange, la motorisation de la machine à affranchir et l'impression des enveloppes encore dans son chemin de transport sont arrêtées (état 118), le nombre d'enveloppes et la temporisation sont réinitialisés et le feu de signalisation rouge est allumé signalant le passage des têtes d'impression en position de maintenance afin de procéder à leur nettoyage. Pendant toute l'opération de nettoyage, le feu de signalisation reste au rouge et ce n'est que lorsque les têtes d'impression retrouvent leur position initiale d'impression, à l'issu de ce nettoyage (événement 120), que la machine va retourner dans son état 104 avec la mise en route de la motorisation et l'allumage du feu de signalisation vert invitant l'opérateur à remettre également en route l'ensemble d'insertion à moins que celle-ci ne soit faite automatiquement.

On aura noté que la succession des feux permet une anticipation de la correction des défauts, l'apparition d'un feu de signalisation rouge ne pouvant intervenir après un feu de signalisation vert sans passer préalablement par un feu de signalisation orange.

De plus, on notera que si le fonctionnement précédent a été exposé par rapport au nettoyage des têtes d'impression, il est clair que toute autre opération de maintenance sur la machine à affranchir, comme le remplacement de la tête d'impression ou le remplissage de son réservoir d'encre, pourra se dérouler selon le même processus de signalisation successive à l'opérateur. Par exemple, un capteur de niveau d'encre (à la place du compteur d'enveloppes) signalant un épuisement imminent de l'encre du réservoir et entraînant le passage du feu du vert à l'orange, le passage au rouge étant obtenu comme précédemment après une temporisation. S'il est souhaité la mise en oeuvre simultanée de ces deux possibilités, il pourra être envisagé par exemple de dupliquer le feu de signalisation orange par un feu de signalisation jaune pour que l'opérateur soit informé visuellement de l'opération de maintenance à réaliser, nettoyage des têtes d'impression (feu orange) ou remplissage du réservoir d'encre (feu jaune).

Ainsi, avec la présente invention et le passage successif des feux du vert au rouge en passant par l'orange (ou le jaune), l'opérateur peut donc accéder à l'état de la machine à affranchir sans s'en approcher continûment. La signalisation visuelle particulièrement appropriée à l'ambiance sonore élevée à laquelle l'opérateur est soumis, permet d'obtenir un diagnostic sur l'état de la machine sans perte de temps et surtout sans surprise. Du fait de la succession des feux, les états bloquants sont anticipés et la perte de productivité est fortement diminuée en permettant de maintenir la cadence de la ligne d'insertion.

## Revendications

1. Ensemble constitué par une ligne d'insertion (10) d'enveloppes (12) à haute cadence à l'extrémité de laquelle est disposée une machine à affranchir à jet d'encre (14) destinée à coopérer avec ladite ligne d'insertion d'enveloppes à haute cadence, **caractérisé en ce que** ladite machine à affranchir à jet d'encre comporte un dispositif de signalisation visuelle comprenant, fixé sur un mat (16) s'élevant au dessus de la machine à affranchir à jet d'encre, un feu de signalisation ayant au moins trois couleurs distinctes (18, 20, 22), chaque couleur correspondant à un état de fonctionnement déterminé par lequel passe successivement la machine à affranchir à jet d'encre.

2. Ensemble selon la revendication 1, **caractérisé en ce que** ledit mat constitue un matériel périphérique de la machine à affranchir à jet d'encre.

3. Ensemble selon la revendication 1, **caractérisé en ce que** l'une desdites couleurs constitue un signal d'arrêt imminent de la machine à affranchir à jet d'encre.

4. Ensemble selon la revendication 1, **caractérisé en ce que** le passage d'une couleur à une autre est effectué sur la base d'un compteur du nombre d'enveloppes affranchies.

5. Ensemble selon la revendication 1, **caractérisé en ce que** le passage d'une couleur à une autre est effectué sur la base d'une temporisation.

6. Matériel périphérique de machine à affranchir à jet d'encre disposée à l'extrémité d'une ligne d'insertion d'enveloppes à haute cadence, **caractérisé en ce qu'**il constitue un dispositif de signalisation visuelle comprenant, fixé sur un mat (16) s'élevant au dessus de la machine à affranchir à laquelle il est destiné à être raccordé, un feu de signalisation ayant au moins trois couleurs distinctes (18, 20, 22), chaque couleur correspondant à un état de fonctionnement déterminé par lequel passe successivement la machine à affranchir à jet d'encre.

7. Matériel périphérique selon la revendication 6, **caractérisé en ce qu'**il comporte une interface du type « on branche et cela marche ».
